# DEMANDE DE BREVET EUROPEEN

(11) **EP 0 300 903 A1**
(43) Date de publication de la demande: **25.01.1989**
(21) Numéro de dépôt: 88401882.1
(22) Date de dépôt: 20.07.1988
(51) Int. Cl.: B25H 3/00

(54) **Desserte de rangement et de classement d'accessoires de travail à supports de rangement mobiles symétriquement répartis**

(30) Priorité: 20.07.1987 FR 8710219
(71) Demandeur: PAROLAI MEUBLES S.A., F-38700 La Tronche (FR)
(72) Inventeur: Lempereur, Pierre, F-38220 Vizile (FR)
(74) Mandataire: Derambure, Christian

(57) **Abrégé**

L'invention concerne une desserte de rangement et de classement d'accessoires de travail - notamment d'outils - comprenant un châssis (2) et une pluralité de supports de rangement (3) associés au châssis (2) à différentes hauteurs les uns au dessus des autres, dans laquelle une pluralité de supports (3b) de rangement mobiles sont répartis régulièrement symétriquement autour de la desserte, lesdits supports étant associés au châssis (2) de telle sorte que leurs trajectoires de déploiement et d'escamotage sont symétriques autour de la desserte, les supports (3b) étant toujours, même en position déployée, symétriquement répartis autour de la desserte.

## Description

L'invention concerne une desserte de rangement et de classement d'accessoires de travail -notamment d'outils- comprenant un châssis, une pluralité de supports de rangement associés au châssis à différentes hauteurs les uns au dessus des autres, certains de ces supports de rangement étant associés au châssis de façon mobile pour pouvoir être soit escamotés à l'intérieur du châssis et limiter ainsi l'encombrement extérieur de la desserte, soit déployés vers l'extérieur afin de rendre les accessoires accessibles.

On connait déjà de nombreux types de desserts, généralement montées sur roulettes pour pouvoir être mobiles, et qui permettent de ranger, de classer, ou simplement d'avoir à portée de main différents accessoires. En particulier, on connait des dessertes mobiles à usage domestique permettant de servir et de desservir la vaisselle ou les plats. De telles dessertes ne permettent cependant pas le transport, le rangement et le classement d'objets lourds et plus spécifiques tels que des outils, ou des accessoires de laboratoire. On connait également des dessertes mobiles utilisées dans le domaine de la mécanique ou dans les ateliers pour disposer et transporter des outils à main ou des des outils pour machines d'usinage. Cependant, les dessertes connues utilisées en mécanique ont soit un encombrement prohibitif pour pouvoir s'intégrer aisément dans un atelier, soit ne procurent pas une surface de rangement suffisante. De plus, lorsqu'il existe des supports de rangement mobiles tels que des tiroirs ou des plateux extensibles, ceux-ci tendent à déséquilibrer considérablement la desserte lorsqu'ils sont en position déployés, ou lors des manoeuvres de déploiement ou d'escamotage. Tel est le cas par exemple dans la demande de brevet allemand DE-3 217 728.

Dans d'autres dessertes mobiles connues (par exemple brevet allemand DE-837 830) les manoeuvres de déploiement et d'escamotage sont effectuées par pivotement d'un support autour d'un axe horizontal et ne peuvent pas être effectuées si le support est chargé.

L'invention vise donc à remédier aux inconvénients pré-cités des dessertes mobiles connues, et a pour objet une desserte à supports de rangement mobiles offrant une plus grande surface de rangement que les dessertes de l'art antérieur, ayant un encombrement le plus faible possible lorsqu'elle est inutilisée ou en déplacement, de façon à ne pas gêner les manoeuvres et les mouvements des personnes circulant alentour, procurant une accessibilité immédiate des accessoires qu'elle supporte, et dont l'équilibre est toujours parfaitement conservé, même lors des manoeuvres de déploiement et d'escamotage des supports de rangement, et même lorsque lesdits accessoires sont des objets lourds tels que des outils à main ou pour machine d'usinage. Un autre objet de l'invention est de procurer une telle desserte qui soit d'une plus grande sécurité d'utilisation que les dessertes de l'art antérieur. Un autre objet de l'invention est de procurer une telle desserte dont le prix de revient soit aussi faible que possible. Un autre objet de l'invention est de procurer une telle desserte pour laquelle les manoeuvres de déploiement et d'escamotage des supports de rangement sont simples, rapides, et ne nécessitent pas le déchargement des supports de rangement.

A cet effet, l'invention propose une desserte du type mentionné ci-dessus caractérisée en ce qu'elle comporte, pour chaque niveau de support de rangement mobile, une pluralité de tels supports répartis régulièrement à la même hauteur symétriquement autour de la desserte, et en ce que les supports d'un même niveau sont associés au châssis de telle sorte que leurs trajectoires de déploiement et d'escamotage sont symétriques autour de la desserte, les supports étant toujours, même en position déployés, symétriquement répartis autour de la desserte. Selon l'invention, les supports d'un même niveau sont associés mécaniquement les uns aux autres par des moyens d'association imposant en permanence une configuration symétrique de ces supports autour de la desserte, un mouvement d'escamotage ou de déploiement donné à l'un des supports mobiles engendrant automatiquement un mouvement d'escamotage ou de déploiement des autres supports mobiles du même niveau dans les mêmes proportions et symétriquement par rapport à la desserte.

D'autres caractéristiques et avantages de l'invention apparaîtront à la lecture de la description suivante qui se réfère à la figure unique annexée représentant une vue en perspective d'une desserte selon un mode de réalisation de l'invention.

L'invention concerne une desserte 1 de rangement et de classement d'accessoires de travail -notamment d'outils-. Le mode de réalisation représenté et décrit est plus particulièrement adapté au rangement, au classement et au transport d'outils pour machines d'usinage dans un atelier at à proximité immédiate du lieu de travail. Elle permet donc à l'utilisateur d'avoir ses outils à portée de main en permanence auprès de la machine.

La desserte 1 selon l'invention comprend un châssis 2, et une pluralité de supports de rangement 3 associés au châssis 2 à différentes hauteurs les uns au dessus des autres -certains 3b de ces supports de rangement 3 étant associés au châssis 2 de façon mobile pour pouvoir être soit escamotés à l'intérieur 4 de l'espace délimité par le châssis 2, et limiter ainsi l'encombrement extérieur de la desserte 1, soit déployés vers l'extérieur 5 afin de rendre les accessoires accessibles et visibles.

Une desserte 1 selon l'invention comporte, notamment et de préférence pour chaque niveau de supports de rangement 3b mobiles, une pluralité de tels supports 3b répartis régulièrement -notamment à la même hauteur- et symétriquement autour de la desserte 1, et les supports 3b mobiles -notamment et de préférence d'un même niveau- sont associés au châssis 2 de telle sorte que leurs trajectoires de déploiement et d'escamotage sont symétriques autour de la desserte 1, de sorte que ces supports 3b sont toujours, et même en position déployés, symétriquement répartis autour de la desserte 1. L'équilibre de la dessert 1 n'est donc pas modifié lors des manoeuvres d'escamotage et de déploiement.

Les trajectoires de déploiement et d'escamotage sont de préférence symétriques autour d'une verticale passant par le centre de gravité ou au voisinnage de ce centre de gravité de la desserte 1. Ainsi, ce centre de gravité n'est pas ou peu modifié lors des manoeuvres de déploiement et d'escamotage et l'équilibre n'est pas changé. Les trajectoires de déploiement et d'escamotage des supports de rangement 3b mobiles d'une desserte selon l'invention sont situées dans un plan horizontal.

Les supports de rangement fixes 3a, 3b associés rigidement de façon immobile au châssis 2 sont aussi régulièrement répartis et symétriquement autour de la desserte 1, notamment symétriquement autour d'une verticale théorique passant par le ou au voisinnage du centre de sustentation de la desserte 1, de sorte que la verticale du centre de gravité soit confondue avec ou proche de la verticale du centre de sustentation.

Selon l'invention, les supports 3b mobiles d'une même niveau sont associés mécaniquement les uns aux autres par des moyens 6 d'association -notamment comprenant au moins un pentographe-imposant en permanence une configuration symétrique de ces supports 3b autour de la desserte 1 -notamment autour de la verticale théorique passant par le centre de sustentation-. Ainsi, un mouvement d'escamotage en de déploiement donné à l'un des supports 3b mobiles engendre automatiquement un mouvement d'escamotage ou de déploiement des autres supports mobiles du même niveau dans les mêmes proportions et symétriquement par rapport à la desserte 1 -notamment par rapport à la vertical du centre de sustentation-.

Le centre de gravité des supports mobiles 3b d'un même niveau passe par la verticale du centre de sustentation ou au voisinnage de cette verticale, et au moins par la surface de sustentation. On désigne classiquement ici et par la suite par "centre de sustentation", le barycentre de la surface de sustentation de la desserte 1.

Les supports 3 d'un même niveau sont régulièrement répartis autour d'une verticale théorique passant par le centre de sustentation de la desserte, et les trajectoires de déploiement et d'escamotage des supports mobiles 3b sont symétriques autour de la verticale théorique passant par le centre de gravité de la desserte 1.

Dans le mode de réalisation représenté, chaque support mobile 3b est constitué d'un plateau horizontal associé au châssis 2 par des moyens 7 à rails, glissières, roulettes ou similaires autorisant un déploiement vers l'extérieur 5 et un escamotage vers l'intérieur 4 en translation horizontale de ce plateau 3b.

Les différents supports de rangement mobiles 3b d'un même niveau ont tous la même forme et les mêmes dimensions pour constituer la même portion de support de rangement et de classement d'un niveau de la desserte 1 selon l'invention qui comporte, à un niveau donné, soit uniquement des supports de rangement mobiles 3b escamotables et pouvant être déployés, soit uniquement des supports de rangement fixes 3a ou 3c.

Le châssis 2 est constituté d'un plateau fixe inférieur 3a horizontal, de deux montants 8 en forme de plaques rectangulaires, associés rigidement aux bords périphériques 9 du plateau inférieur 3a pour s'étendre verticalement, vers le haut, en regard l'un de l'autre et parallèles l'un à l'autre, et d'un plateau fixe supérieur 3c horizontal associé rigidement à la partie supérieure des montants 8 de façon à être moins sensiblement en regard du plateau inférieur 3a, les supports de rangement mobiles 3b étant associés aux montants 8 entre ces deux plateaux fixes 3a, 3c.

Les deux plateaux fixes inférieur 3a et supérieur 3c ont avantageusement la même forme, notamment au moins sensiblement rectangulaire. Les montants rectangulaires 8 sont associés rigidement aux plateaux fixes 3a, 3c par leurs chants 10 de plus faible longueur s'étendant parallèlement et sur une partie médiane limitée des bords périphériques 9, 12 des plateaux fixes 3a, 3c, les chants 11 de plus grande longueur des montants 8 s'étendant verticalement entre les plateaux fixes 3a, 3c. Les montants 8 ne couvrent donc pas toute une face de la desserte 1 et s'étendent horizontalement sur une partie seulement des supports de rangement 3. Ainsi, ces supports sont mieux accessibles et visibles de l'extérieur 5. Le poids et le prix de revient de la desserte 1 en sont d'autant diminués. Le châssis 2 ne comporte pas d'autre structure s'étendant verticalement que ces structures 8.

La desserte 1 selon l'invention telle que représentée comporte des supports de rangement 3 sur trois niveaux différents : un niveau inférieur constitué par le plateau fixe inférieur 3a du châssis 2, un niveau supérieur constitué par le plateau fixe supérieur 3c du châssis 2, et un niveau intermédiaire constitué de deux plateaux mobiles 3b horizontaux de mêmes formes et dimensions s'étendant dans le prolongement l'un de l'autre entre les deux montants 8.

Les plateaux fixes inférieur 3a et supérieur 3c ont la même forme rectangulaire et les mêmes dimensions et les deux plateaux mobiles intermédiaires 3b forment à l'état escamotés un rectangle de mêmes formes et dimensions que les plateaux fixes 3a, 3c. Chaque plateau mobile 3b correspond à la moitié d'un plateau fixe 3a, 3c, et forme la moitié d'un niveau de rangement intermédiaire.

Les plateaux mobiles 3b sont associés au châssis 2 par des moyens 7 similaires à ceux qui seraient utilisés pour des tiroirs à extension. Ces moyens 7 d'association sont constitués de rails 7 solidaires des montants et de roulettes de guidage à axes horizontaux associés aux chants latéraux des plateaux 3b pour coopérer avec les rails 7. Selon l'invention, les deux plateaux mobiles 3b sont associés aux montants 8 par les mêmes rails horizontaux 7 solidaires des montants 8 et associés rigidement à ces montants 8, chaque plateau 3b comportant des roulettes de guidage coopérant avec ces rails 7. Un rail 7 est donc commun aux deux plateaux mobiles 3b. La desserte 1 comporte dans ce cas deux tels rails 7, chaque rail 7 étant associé à un montant 8 et ce, de façon à s'étendre horizontalement sensiblement à mi-hauteur du montant 8 contre et parallèlement à sa face tournée vers l'intérieur 4.

Les deux plateaux mobiles intermédiaires 3b sont associés l'un à l'autre par des moyens 6 d'association qui coopèrent avec leurs chants internes en regard 13. Dans le mode de réalisation représenté, les deux plateaux mobiles intermédiaires 3b sont associés l'un à l'autre par un dispositif à pentographe 6 dont le point central 14 est articulé à une traverse 15 du châssis 2 s'étendant horizontalement perpendiculairement aux montants 8 entre les deux rails horizontaux 7 de guidage des plateaux 3b. Les deux extrémités libres du pentographe 6 sont associées articulées respectivement aux deux chants internes 13 des plateaux mobiles 3b. Le pentographe 6 peut être simple, et forme alors deux parallèlogrammes déformables ayant un sommet commun et les côtés adjacents du sommet en prolongement.

Dans ce cas, le pentographe 6 est constitué de deux tiges rigides centrales articulées l'une à l'autre et à la traverse 15 du châssis en leur milieu 14 formant le point central du pentographe. De chaque côté par rapport au point central 14, deux tiges rigides extrêmes dont la longueur est la moitié de celle des tiges centrales, sont articulées par une de leur extrémité respectivement aux extrémités libres des tiges centrales et par leur autre extrémité l'une à l'autre et au milieu du chant 13 interne des plateaux mobiles 3b. Le pentographe 6 peut, en variante, être multiple et former une pluralité de parallèlogrammes déformables ayant deux à deux un sommet et des côtés adjacents au sommet commun en prolongement. Le point central 14 d'association à la traverse 15 du châssis 2 est toujours un sommet commun à deux parallègrammes, et le pentographe est symétrique par rapport à ce sommet commun 14.

Chaque plateau fixe ou mobile 3 de rangement est avantageusement constitué d'un cadre métallique 16 auquel des logements 17 calibrés porte-outil sont associées rigidement. Le plateau inférieur 3a, moins accessible, peut ne pas comporter de tels logements 17, mais simplement une plaque 18 horizontale pour poser des accessoires en vrac.

La desserte 1 selon l'invention comporte des moyens 19 de roulement associés au plateau inférieur 3a du châssis 2 et permettant de déplacer la desserte 1 dans son ensemble en la faisant rouler. Ces moyens de roulement sont avantageusement constitués de quatre roues associées articulées aux quatre coins du cadre 16 du plateau inférieur 3a et comportent de préférence des moyens 21 de freinage intégrés. Le plateau supérieur 3c est muni d'une barre de guidage 20 permettant de faire rouler la desserte 1.

Chaque plateau intermédiaire 3b mobile est prolongé vers l'extérieur 5 d'une barre de préhension et de protection 22 s'étendant parallèlement au chant extérieur 23 de ce plateau 3b et asociée rigidement à ce chant 23.

De préférence, la dessert 1 selon l'invention comporte une étagère supérieure 24 associée rigidement et fixe au dessus et à distance du plateau fixe supérieur 3c, cette étagère 24 permettant de déposer momentanément les accessoires en cours d'utilisation sans les ranger dans un support 3. L'étagère supérieure 24 peut être associée au plateau supérieur 3c par deux montants 25 s'étendant vers le haut à partir de deux coins du plateau supérieur 3c, et par des équerres 26 associées aux montants 25.

La desserte 1, selon l'invention peut être utilisée de la façon suivante. Pour la déplacer, on escamote les plateaux mobiles 3b vers l'intérieur 4 et on débloque les freins 21. Dans cet état, les chants extérieurs des plateaux fixes 3a, 3c et l'encombrement de la desserte est minimal. Le déplacement de la desserte 1 peut être fait sans danger jusqu'au lieu d'utilisation des outils ou accessoires. Les moyens 21 de freinage sont alors bloqués et les plateaux mobiles 3b déployés. Dans cet état, les supports 3 de rangement sont parfaitement visibles et accessibles, et donc également les outils ou accessoires. Les barres 22 associées aux plateaux mobiles sont arrondies et protégent l'utilisateur s'il venait à se cogner contre les plateaux mobiles 36 déployés. L'équilibre de la desserte est parfaitement conservé, même à l'état déployé.

La desserte 1 selon l'invention peut faire l'objet de nombreuses variantes évidentes à l'homme du métier, notamment en ce qui concerne le nombre, la forme de la nature des supports 3 fixes ou mobiles. En particulier, les plateaux 3b mobiles peuvent être remplacés par des tiroirs.

## Revendications

1) Desserte de rangement et de classement d'accessoires de travail -notamment d'outils- comprenant un châssis (2), et une pluralité de supports de rangement (3) associés au châssis (2) à différentes hauteurs les uns au dessus des autres, certains (3b) de ces supports de rangement (13) étant associés au châssis (2) de façon mobile pour pouvoir être escamotés à l'intérieur (4) du châssis (2) et limiter ainsi l'encombrement extérieur de la desserte, soit déployés vers l'extérieur (5) afin de rendre les accessoires accessibles, caractérisée en ce qu'elle comporte une pluralité de supports (3b) de rangement mobiles répartis régulièrement symétriquement autour de la desserte, en ce que ces supports (3b) mobiles sont associés au châssis (2) de telle sorte que leurs trajectoires de déploiement et d'escamotage sont symétriques autour de la desserte, les supports (3b) étant toujours, même en position déployés, symétriquement répartis autour de la desserte, et en ce que les supports (3b) mobiles d'un même niveau sont associés mécaniquement les uns aux autres par des moyens (6) d'association -notamment comprenant au moins un pentographe- imposant en permanence une configuration symétrique de ces supports (3b) autour de la desserte, un mouvement d'escamotage ou de déploiement donné à l'un des supports (3b) mobiles engendrant automatiquement un mouvement d'escamotage ou de déploiement des autres supports (3b) mobiles du même niveau dans les mêmes proportions et symétriquement par rapport à la desserte.

2) Desserte selon la revendication 1, caractérisée en ce que les supports (3) d'un même niveau sont régulièrement répartis autour d'une verticale théorique passant par le centre de sustentation de la desserte et en ce que les trajectoires de déploiement et d'escamotage des supports mobiles (3b) sont symétriques autour de la verticale théorique passant par le centre de gravité de la desserte.

3) Desserte selon l'une quelconque des revendications 1 et 2, caractérisée en ce que chaque support (3b) mobile est constitué d'un plateau horizontal associé au châssis (2) par des moyens (7) à rails, glissières, roulettes ou similaires autorisant un déploiement vers l'extérieur et un escamotage vers l'intérieur en translation horizontale de ce plateau (3b).

4) Desserte selon l'une quelconque des revendications 1 à 3, caractérisée en ce que les différents supports de rangement mobiles (3b) d'un même niveau ont tous la même forme et les mêmes dimensions.

5) Desserte selon l'une quelconque des revendications 1 à 4, caractérisée en ce qu'elle comporte à un niveau donné, soit uniquement des supports de rangement mobiles (3b) escamotables et pouvant être déployés, soit uniquement des supports de rangements fixes (3a ou 3c).

6) Desserte selon l'une quelconque des revendications 1 à 5, caractérisée en ce que le châssis (2) est constitué d'un plateau fixe inférieur (3a) horizontal, de deux montants (8) en forme de plaques rectangulaires, associés rigidement aux bords périphériques (9) du plateau inférieur (3a) pour s'étendre verticalement, vers le haut, en regard l'un de l'autre et parallèles l'un à l'autre, et d'un plateau fixe supériur (3c), associé rigidement à la partie supérieure des montants (8) de façon à être au moins sensiblement en regard du plateau inférieur (3a), les supports de rangement mobiles (3b) étant associés aux montants (8) entre ces deux plateaux fixes (3a, 3c).

7) Desserte selon la revendication 6, caractérisée en ce que les deux plateaux fixes inférieur (3a) et supérieur (3c) ont la même forme, notamment au moins sensiblement rectangulaire.

8) Desserte selon l'une quelconque des revendications 6 et 7, caractérisée en ce que les montants (8) rectangulaires sont associés rigidement aux plateaux fixes (3a, 3c) par leurs chants (10) de plus faible longeur, ces chants (10) s'étendant parallèlement aux et sur une partie médiane limitée des bords périphériques (9, 12) des plateaux fixes (3a, 3c) et en ce que les chant (11) de plus grande longeur des montants (8) s'étendent verticalement entre les plateaux fixes (3a, 3c).

9) Desserte selon la revendication 3 et l'une quelconque des revendications 6 à 8, caractérisée en ce qu'elle comporte des supports de rangement (3) sur trois niveaux différents : un niveau inférieur constitué par le plateau fixe inférieur (3a) du châssis (2), un niveau supérieur constitué par le plateau fixe supérieur (3c) du châssis (2), et un niveau intermédiaire constitué de deux plateaux mobiles (3b) horizontaux de mêmes formes et dimensions s'étendant dans le prolongement l'un de l'autre entre les deux montants (8).

10) Desserte selon la revendication 9, caractérisée en ce que les plateaux fixes inférieur (3a) et supérieur (3c) ont la même forme rectangulaire et les mêmes dimensions et en ce que les deux plateaux mobiles intermédiaires (3b) forment à l'état escamotés un rectangle de mêmes formes et dimensions que les plateaux fixes (3a, 3c).

11) Desserte selon l'une quelconque des revendications 9 et 10, caractérisée en ce que les deux plateaux mobiles intermédiaires (3b) sont associés aux montants (8) par les mêmes rails horizontaux (7) solidaires des montants (8), chaque plateau (3b) comportant des roulettes de guidage coopérant avec ces rails (7).

12) Desserte selon l'une quelconque des revendications 9 à 11, caractérisée en ce que les deux plateaux mobiles intermédiaires (3b) sont associés l'un à l'autre par un dispositif à pentographe (6) dont le point central (14) est articulé à une traverse (15) du châssis (2) s'étendant horizontalement perpendiculairement aux montants (8) entre les deux rails horizontaux (7) de guidage des plateaux (3b).

13) Desserte selon l'une quelconque des revendications 1 à 12, caractérisée en ce qu'un supporte fixe ou mobile (3) de rangement comporte des logements (17) calibrés porte-outil.

14) Desserte selon l'une quelconque des revendications 1 à 13, caractérisée en ce qu'elle comporte des moyens (19) de roulement associés au plateau inférieur (3a) du châssis (2) permettant de déplacer la desserte.

15) Desserte selon l'une quelconque des revendications 1 à 14, caractérisée en ce qu'elle comporte une étagère supérieure (24) associée rigidement et fixe au dessus et à distance du plateau fixe supérieur (3c), et de moindres dimensions que ce plateau fixe supérieur (3c), cette étagère (24) permettant de déposer momentanément les accessoires en cours d'utilisation sans les ranger dans un support (3).

16) Desserte selon l'une quelconque des revendications 3 à 15, caractérisée en ce que chaque plateau mobile (3b) de rangement est prolongé vers l'extérieur (5) d'une barre de préhension et de protection (22) s'étendant parallèlement au chant extérieur (23) de ce plateau (3b) et associée rigidement à ce chant (23).
